# EUROPÄISCHE PATENTSCHRIFT

(11) **EP 0 846 222 B1**
(45) Veröffentlichungstag und Bekanntmachung des Hinweises auf die Patenterteilung: **28.11.2001**
(21) Anmeldenummer: 97914154.6
(22) Anmeldetag: 14.02.1997
(51) Int. Cl.: F02D 41/22, F02D 41/38

(54) **VERFAHREN ZUM BETRIEB EINER KRAFTSTOFFEINSPRITZEINRICHTUNG**
PROCESS FOR OPERATING A FUEL INJECTION DEVICE
PROCEDE D'UTILISATION D'UN SYSTEME D'INJECTION DE CARBURANT

(30) Priorität: 26.06.1996 DE 19625487
(43) Veröffentlichungstag der Anmeldung: 10.06.1998
(73) Patentinhaber: ROBERT BOSCH GMBH, 70442 Stuttgart (DE)
(72) Erfinder: SCHMIDT, Eric, A-2143 Grosskrut (AT)
(86) Internationale Anmeldenummer: DE9700293
(87) Internationale Veröffentlichungsnummer: WO9749909

(56) Entgegenhaltungen:
- EP-A- 0 136 585
- EP-A- 0 545 450
- WO-A-95/06814
- DE-A- 1 922 986
- DE-A- 19 534 051
- JP-A- 6 213 051
- US-A- 4 727 748
- PATENT ABSTRACTS OF JAPAN vol. 017, no. 362 (M-1441), 8.Juli 1993 & JP 05 052146 A (NIPPONDENSO CO LTD), 2.März 1993,
- PATENT ABSTRACTS OF JAPAN vol. 018, no. 044 (M-1547), 24.Januar 1994 & JP 05 272425 A (NIPPONDENSO CO LTD), 19.Oktober 1993,

## Beschreibung

### Stand der Technik

Die Erfindung geht aus von einem durch die US-PS 5 197 438 bekannten Verfahren zum Betrieb einer Kraftstoffeinspritzeinrichtung, bei der der Kraftstoff in unter Hochdruck in einen Hochdruckspeicher gefördert wird, dessen Druck durch ein Drucksteuerventil gesteuert wird und aus dem Kraftstoff zur Einspritzung über elektrisch gesteuerte Einspritzventile entnommen wird. Bei der in bekannter Weise betriebenen Kraftstoffeinspritzeinrichtung kann es vorkommen, daß das Kraftstoffhochdruckspeichersystem undicht wird, was insbesondere in bezug auf die hohen Einspritzdrücke zur Einspritzung von Kraftstoff bei selbstzündenden Brennkraftmaschinen besonders kritisch ist.

Nach dem Abstract der **JP-A-62 130 51** wird in einem Hochdruckspeicher-Kraftstoff-Einspritzsystem (kurz nach einer Einspritzung) die zugeführte Kraftstoffmenge (=0, Pumpe fördert nicht) mit der abgeführten Kraftstoffmenge(, die auch Null sein sollte, da keine Einspritzung stattfindet) verglichen. Wird aufgrund eines Druckabfalls festgestellt, daß trotzdem eine Abfuhr von Kraftstoff stattfindet, wird auf ein Leck geschlossen.

Es kann ferner auch vorkommen, daß auf Grund einer Fehlfunktion die tatsächlich dem Hochdruckspeicher zugeführte Kraftstoffmenge nicht gleich der Menge ist, die für die Kraftstoffeinspritzung vorgesehen und für die Druckregelung erforderlich ist.

### Vorteile der Erfindung

Mit dem erfindungsgemäßen Verfahren nach Anspruch 1 zum Betrieb einer Kraftstoffeinspritzeinrichtung der gattungsgemäßen Art ist es nun möglich, in exakter Weise festzustellen, wenn bei einem solchen bekannten Hochdrucksystem, insbesondere im Hochdruckteil wie im Bereich des Hochdruckspeichers und des Kraftstoffeinspritzventils, eine Fehlfunktion vorliegt. Bei Auftreten einer somit erfaßten Fehlfuntion kann in vorteilhafter Weise gewarnt werden oder direkt ein entsprechender Eingriff in die Kraftstoffeinspritzeinrichtung zur Vermeidung weiterer Schäden vorgenommen werden.

Vorteilhaft läßt sich dabei durch die Einrichtung nach Patentanspruch 3 eine im Hochdruckteil auftretende Leckmenge erfassen oder gemäß Patentanspruch 4 überprüfen, ob die gesteuerte Kraftstoffeinspritzmenge auch der tatsächlich eingespritzten Karftstoffmenge entspricht.

Vorteilhaft läßt sich ferner anstelle einer unmittelbaren Messung der dem Hochdruckspeicher zugeführten Hochdruckmenge aus Antriebsdrehzahl der Kraftstoffpumpe und deren konstanter Fördermenge pro Umdrehung der Antriebswelle die geförderte Menge durch eine Steuereinrichtung leicht mittelbar erfassen und mit den bereits zur Steuerung der Kraftstoffeinspritzventile notwendigen Signale, die der eingespritzten Kraftstoffmenge entsprechen, verknüpfen.

Weitere vorteilhafte Ausgestaltungen sind den Unteransprüchen zu entnehmen.

Ein Ausführungsbeispiel der Erfindung ist in der Zeichnung dargestellt und wird in der nachfolgenden Beschreibung näher erläutert.

### Beschreibung des Ausführungsbeispiels

In der Figur ist ein Kraftstoffhochdruckspeicher 1 gezeigt, der über eine Förderleitung 2 von einer Kraftstoffpumpe 3, die aus einem Kraftstoffbehälter 4 Kraftstoff ansaugt, mit Kraftstoff versorgt wird, der auf hohen Einspritzdruck gebracht ist. Es treten dabei Drücke auf, die im wesentlichen über 1 000 bar liegen. Der Druck im Kraftstoffhochdruckspeicher wird durch einen Druckgeber 6 erfaßt, dessen Signal einer Steuereinrichtung 7 zugeführt wird, durch die bei Überschreiten eines fest eingestellten oder eines gewünschten Druckes, der abhängig von einem jeweiligen Betriebszustand der zugehörigen Brennkraftmaschine sein kann, durch ein entsprechendes Signal ein Drucksteuerventil 9 angesteuert wird. Dieses befindet sich in einer Kraftstoffrücklaufleitung 10 vom Kraftstoffhochdruckspeicher zu dem Kraftstoffbehälter 4. Vom Kraftstoffhochdruckspeicher führen ferner Druckleitungen 11 ab, die mit je einem Kraftstoffeinspritzventil 14 verbunden sind, über das zum geeigneten Zeitpunkt jeweils eine gewünschte Kraftstoffmenge an der Brennkraftmaschine eingespritzt werden kann. Die Steuerung der Kraftstoffeinspritzmenge nach Zeitpunkt und Menge erfolgt ebenfalls über die Steuereinrichtung 7, die zu dieser Steuerung Steuersignale entsprechend der Drehzahl und der Last, unter der die zugehörige Brennkraftmaschine betrieben werden soll, erhält. Die Steuerung dieser Kraftstoffeinspritzmenge erfolgt z. B. in bekannter Weise durch Magnetventile, die die Verbindung zwischen dem Hochdruckspeicher und dem Kraftstoffeinspritzventil steuern. Dabei evtl. auftretende Kraftstoff-Steuermengen, die in den Tank zurückfließen, können ebenfalls über die Rücklaufleitung 10 in den Tank zurückgefördert werden.

Die Kraftstoffpumpe wird dabei z. B. synchron zu der von der Kraftstoffeinspritzeinrichtung betriebenen Brennkraftmaschine angetrieben, also mit einer Drehzahl, die auch bereits zur Steuerung der Einspritzung erfaßt wird. Die Kraftstoffpumpe kann aber auch separat durch eine speziellen Antrieb betrieben werden, und dabei kann die diesbezügliche Antriebsdrehzahl der Kraftstoffpumpe ebenfalls erfaßt werden, z. B. durch einen Drehzahlgeber 15. Mit Hilfe dieser Antriebsdrehzahl und der Tatsache, daß die Kraftstoffpumpe pro Umdrehung eine gleichbleibende Fördermenge fördert, läßt sich nun mit Hilfe dieser Drehzahl die im Kraftstoffhochdruckspeicher zugeführte Kraftstoffmenge mittelbar erfassen, so daß auf eine Durchflußmengenmeßeinrichtung zur unmittelbaren Messung der geförderten Kraftstoffmenge verzichtet werden kann. Aber auch, wenn die Kraftstofförderpumpe aus bestimmten Gründen mit einem variablen Fördervolumen arbeitet, läßt sich die von dieser geförderte Kraftstoffmenge ebenfalls aus den Steuersignalen oder vorteilhaft durch eine Mengenmeßeinrichtung 22 erfassen.

Da es bei einem Betrieb der Kraftstoffeinspritzeinrichtung mit sehr hohen Drücken kritisch ist, wenn Undichtigkeiten im Hochdrucksystem, insbesondere am Hochdruckspeicher 1, auftreten, ist es erforderlich, die Dichtheit dieses Speichers zu überwachen. Da die Versorgung mit Hochdruckkraftstoff bei dieser Einspritzeinrichtung nicht intermittierend sondern aus einem ständig gefülltem Hochdruckspeicher erfolgt, ist es ferner auch sehr wichtig, festzustellen, ob die Kraftstoffeinspritzventile richtig arbeiten, weil es sonst zu erheblichen Schäden an der Brennkraftmaschine kommen kann. Mit Hilfe der über die Förderpumpe 3 zugeführten Kraftstoffmenge und der über die Kraftstoffeinspritzventile 14 abgeführten Kraftstoffmenge in Verbindung mit der zur Druckregelung des Kraftstoff-drucks im Hochdruckspeicher abgeführten Kraftstoffmenge sowie der evtl. anfallenden Steuermengen für die Einspritz-einrichtung läßt sich nun eine Bilanz aus zugeführtem Kraftstoff und abgeführtem Kraftstoff aufstellen. Dazu muß jedoch die über das Drucksteuerventil abgesteuerte Kraftstoffmenge mittels einer Durchflußmengenmeßeinrichtung 17 in der Kraftstoffrücklaufleitung 10 gemessen werden. Das dieser Menge entsprechende Signal, addiert zu einem der gesamten Kraftstoffeinspritzmenge in der Zeiteinheit entsprechenden, von der Steuereinrichtung abgebbaren Signal, wird nun mit Hilfe einer Vergleichseinrichtung 18 mit dem entsprechend aufgearbeiteten Signal für die Fördermenge der Förderpumpe 3 aus dem Drehzahlsignal verglichen. Bei Abweichung von zugeführter und wieder abgeführter Kraftstoffmenge wird nun durch die Steuereinrichtung 7 a, ausgelöst durch die Vergleichseinrichtung 18, ein Signal für eine Anzeige 20 oder für einen Eingriff in den Betrieb der Kraftstoffeinspritzeinrichtung abgegeben. Dabei kann mit diesem Signal z. B. der Antrieb der Kraftstoffpumpe 3 abgeschaltet werden oder die gesamte Kraftstoffeinspritzeinrichtung in der Brennkraftmaschine stillgesetzt oder auf einen Notbetrieb reduziert werden.

Wird die mittelbare Messung der dem Hochdruckspeicher zugeführten Kraftstoffmenge wie oben erwähnt durch eine unmittelbare Messung ersetzt, kann bei als dicht vorausgesetztem Hochdruckspeicher nebst Hochdruckleitungen auch noch die Funktion der Kraftstoffeinspritzventile überwacht werden. Dazu wird in die Förderleitung 2 ebenfalls eine in der Zeichnung gestrichelt eingetragene Durchflußmengenmeßeinrichtung 22 eingesetzt wird, die als erste Durchflußmengenmeßeinrichtung zu bezeichnen ist, im Gegensatz zur zweiten Durchflußmengenmeßeinrichtung 17 in der Kraftstoffrückflußleitung 10. Es ergibt sich dabei ein Ist-wert der eingespritzten Kraftstoffmenge. Diese wird mit der der Steuereinrichtung vorgegebenen Soll-Einspritzmenge verglichen. Aus dem Vergleichsergbnis kann ermittelt werden, ob die Kraftstoffeinspritzventile fehlerfrei arbeiten und bei Bedarf ein Korrekturwert für die Steuereinrichtung gebildet werden.

Als Durchflußmengenmeßeinrichtung 17 kann in ansich bekannter Weise eine in die Kraftstoffrücklaufleitung 10 eingesetzte Drossel vorgesehen werden und dabei der Druck vor und nach der Drossel mit einander verglichen werden um daraus ein Mengensignal zu bilden. Solche Durchflußmengenmeßeinrichtungen werden z.B. in Zusammenhang mit Einspritzeinrichtungen in der DE-A-3722264 beschrieben. Es ist auch möglich andere geeignete Sensoren einzusetzen. Z.B. kann vorteilhaft ein bereits zu anderem Zweck verwendeter Sensor wirtschaftlich eingesetzt werden, wie z.B. Sensoren, die auch für die Luftmassenmessung verwendet werden und von physikalischem Aufbau durch die DE-A-29 19 433 bekannt sind.

## Patentansprüche

1. Verfahren zum Betrieb einer Kraftstoffeinspritzeinrichtung, bei der Kraftstoff unter Hochdruck in einen Hochdruckspeicher (1) gefördert wird, dessen Druck durch ein Drucksteuerventil (9) gesteuert wird und aus dem Kraftstoff zur Einspritzung über wenigstens ein Kraftstoffeinspritzventil (14) gesteuert durch eine Steuereinrichtung entnommen wird, **dadurch gekennzeichnet, daß** zur Überwachung der Einspritzeinrichtung und zur Erfassung einer Fehlfunktion der Einspritzeinrichtung die dem Hochdruckspeicher (1) zugeführte Kraftstoffmenge durch eine erste Mengenmeßeinrichtung (22) und die zur Einhaltung des Drucks im Hochdruckspeicher (1) aus diesem abgesteuerten Kraftstoffmenge durch eine zweite Mengenmeßeinrichtung (17) gemessen werden, deren Werte mit der der Kraftstoffmengensteuereinrichtung zur Steuerung der Kraftstoffeinspritzventilen vorgegebenen Kraftstoffeinspritzmenge verglichen werden und bei Abweichung der Mengen von einander ein Signal zur Anzeige oder Betriebsbeeinflussung der Kraftstoffeinspritzeinrichtung erzeugt wird.

2. Verfahren nach Anspruch 1, **dadurch gekennzeichnet, daß** die Meßeinrichtung für die Messung der dem Hochdruckspeicher (1) zugeführte Kraftstoffmenge aus einer Einrichtung zur Erfassung der Antriebsdrehzahl der den Kraftstoff auf Hochdruck mit geometrisch konstanter Fördermenge pro Umdrehung ihrer Antriebswelle fördernden Hochdruckförderpumpe (3) besteht, die Erfassung des Steuerwertes der Kraftstoffeinspritzmenge in der Zeiteinheit aus Signalen zur Steuerung der Einspritzmenge erfolgt und die Erfasssung der zur Einhaltung der Drucks im Hochdruckspeicher (1) aus diesem abgesteuerten Kraftstoffmenge durch eine die abgesteuerten Kraftstoffmenge messende Mengenmeßeinrichtung (17) erfolgt.

3. Kraftstoffeinspritzeinrichtung zur Durchführung des Verfahrens nach Anspruch 2 mit einer Hochdruckförderpumpe (3), die auf ihre Antriebsdrehzahl bezogen mit konstanter, dieser Antriebsdrehzahl zugeordneter Föderrate Kraftstoff in einen Hochdruckspeicher (1) fördert, der über mehrere Druckleitungen (11) mit je einem Kraftstoffeinspritzventil (14) verbunden ist, wobei der Zufluß zu den einzelnen Kraftstoffeinspritzventilen (14) durch elektrisch gesteuerte Ventile erfolgt und der Hochdruckspeicher (1) ferner über eine ein in Abhängigkeit vom Druck im Hochdruckspeicher gesteuertes Drucksteuerventil (9) aufweisende Kraftstoffrücklaufleitung (10) entlastbar ist, **dadurch gekennzeichnet, daß** in der Kraftstoffrücklaufleitung (10) eine Durchflußmengenmeßeinrichtung (17) angeordnet ist, das mit einer Steuereinrichtung (7, 7a, 18, 19) verbunden ist, die eine Einrichtung (19) zur Erfassung des von der Hochdruckförderpumpe (3) in einer Zeiteinheit geförderten Volumens, und mit einer Einrichtung (7) zur Erfassung der in der Zeiteinheit eingespritzten Kraftstoffmenge und einer Vergleichseinrichtung (18) zur Ermittlung einer Differenz zwischen der in den Hochdruckspeicher geförderten Kraftstoffmenge und der Summe der von der Durchflußmengenmeßeinrichtung erfaßten Kraftstoffmengen und der in der Zeiteinheit eingespritzten Kraftstoffmenge und zur Bildung eines Signals zur Anzeige oder Betriebsbeeinflussung der Kraftstoffeinspritzeinrichtung bei Auftreten einer Differenz.

4. Kraftstoffeinspritzeinrichtung zur Durchführung des Verfahrens nach Anspruch 1 mit einer Hochdruckförderpumpe (3), die Kraftstoff in einen Hochdruckspeicher (1) fördert, der über mehrere Druckleitungen (11) mit je einem Kraftstoffeinspritzventil (14) verbunden ist, wobei der Zufluß zu den einzelnen Kraftstoffeinspritzventilen (14) durch elektrisch gesteuerte Ventile erfolgt und der Hochdruckspeicher (1) ferner über eine ein in Abhängigkeit vom Druck im Hochdruckspeicher gesteuertes Drucksteuerventil (9) aufweisende Kraftstoffrücklaufleitung (10) entlastbar ist,
**dadurch gekennzeichnet, daß** in der in der Kraftstoffzulaufleitung zum Hochdruckspeicher eine erste Durchflußmengenmeßeinrichtung (22) angeordnet ist und in der Kraftstoffrücklaufleitung (10) von Hochdruckspeicher eine zweite Durchflußmengenmeßeinrichtung (17) angeordnet ist, die beide mit einer Steuereinrichtung (7, 7a, 18, 19) verbunden sind, die durch Ansteuerung der Kraftstoffeinspritzventile die in der Zeiteinheit einzuspritzende Kraftstoffmenge nach Vorgabe steuert und die eine Einrichtung (18) zur Bildung der Differenz zwischen der in den Hochdruckspeicher geförderten Kraftstoffmenge und der von der zweiten Durchflußmengenmeßeinrichtung erfaßten, rückgeführten Kraftstoffmengen aufweist, die als tatsächlich über die Kraftstoffeinspritzventile eingespritzte Kraftstoffmenge von der Steuereinrichtung mit der zu steuernden Vorgabe der Kraftstoffeinspritzmenge verglichen wird und bei Abweichung ein Signal zur Anzeige oder zur Betriebsbeeinflussung der Kraftstoffeinspritzeinrichtung gebildet wird.

5. Kraftstoffeinspritzeinrichtung nach Anspruch 3, **dadurch gekennzeichnet, daß** die Steuereinrichtung (7,7a) eine Signale für die geforderte Last (Q_{K}) und Signale für die Drehzahl (n) der Brennkraftmaschine aus einer Drehzahlsignalquelle erhaltende Kraftstoffmengensteuereinrichtung aufweist, durch die Steuersignale zur Steuerung der elektrisch gesteuerten Einspritzventile (14) erzeugt werden und diese Signale zur Erfassung der für die Einspritzung vom Hochdruckspeicher abgeführten Kraftstoffmenge der Vergleichseinrichtung (18) zugeführt werden, die ferner Signale von einer Einrichtung (19) erhält, die mit der Drehzahlsignalquelle oder mit einem Drehzahlgeber (15) der wenigstens mittelbar die Antriebsdrehzahl der Hochdruckförderpumpe erfaßt, zur Erfassung des von der Förderpumpe geförderten Volumens verbundenen ist.

6. Kraftstoffeinspritzeinrichtung nach einem der vorstehenden Ansprüche 3-5, **dadurch gekennzeichnet, daß** die Durchflußmengenmeßeinrichtung eine Durchflußdrossel aufweist, die in der Kraftstoffzu- oder rücklaufleitung angeordnet ist und mit einer Meßeinrichtung des an ihr anstehenden Druckgefälles als Maß für die Durchflußmenge.

7. Kraftstoffeinspritzeinrichtung nach einem der vorstehenden Ansprüche 4 bis 6, **dadurch gekennzeichnet, daß** als Durchflußmengenmeßeinrichtung ein Heißfilm-Massensensor verwendet wird.

## Claims

1. Method of operating a fuel injection device in which fuel is pumped under high pressure into a high-pressure accumulator (1), the pressure of which is controlled by means of a pressure control valve (9) and from which fuel is removed under the control of a control device for injection via at least one fuel injection valve (14), **characterized in that**, for the purpose of monitoring the injection device and detecting malfunctioning of the injection device, the fuel quantity fed to the high-pressure accumulator (1) is measured by a first quantity-measuring device (22), and the fuel quantity released from the high-pressure accumulator to maintain the pressure in the high-pressure accumulator (1) is measured by a second quantity-measuring device (17), their values being compared with the fuel injection quantity preset for the fuel-quantity control device for controlling the fuel injection valves and, if the quantities differ from one another, a signal being produced for indication purposes or to influence the operation of the fuel injection device.

2. Method according to Claim 1, **characterized in that** the measuring device for measuring the fuel quantity fed to the high-pressure accumulator (1) comprises a device for detecting the driven speed of the high-pressure feed pump (3), which pumps the fuel at high pressure at a geometrically constant delivery rate per revolution of its drive shaft, the control value of the fuel injection quantity per unit time being detected from signals for controlling the injection quantity, and the fuel quantity released from the high-pressure accumulator (1) to maintain the pressure in the latter being detected by a quantity-measuring device (17) that measures the fuel quantity released.

3. Fuel injection device for carrying out the method according to Claim 2, with a high-pressure feed pump (3), which pumps fuel at a feed rate associated with its driven speed and constant in relation to this driven speed into a high-pressure accumulator (1), which is connected by a plurality of delivery lines (11) to respective fuel injection valves (14), the inflow to the individual fuel injection valves (14) being accomplished by means of electrically controlled valves, and it furthermore being possible to relieve the high-pressure accumulator (1) via a fuel return line (10) having a pressure control valve (9) controlled as a function of the pressure in the high-pressure accumulator, **characterized in that** the fuel return line (10) has arranged in it a flow-measuring device (17) that is connected to a control device (7, 7a, 18, 19) that has a device (19) for detecting the volume delivered by the high-pressure feed pump (3) per unit time, and with a device for detecting the fuel quantity injected per unit time and a comparison device (18) for determining a difference between the fuel quantity pumped into the high-pressure accumulator and the sum of the fuel quantities detected by the flow-measuring device and the fuel quantity injected per unit time and for forming a signal for indication purposes or influencing the operation of the fuel injection device if a difference occurs.

4. Fuel injection device for carrying out the method according to Claim 1, with a high-pressure feed pump (3), which pumps fuel into a high-pressure accumulator (1), which is connected by a plurality of delivery lines (11) to respective fuel injection valves (14), the inflow to the individual fuel injection valves (14) being accomplished by means of electrically controlled valves, and it furthermore being possible to relieve the high-pressure accumulator (1) via a fuel return line (10) having a pressure control valve (9) controlled as a function of the pressure in the high-pressure accumulator, **characterized in that** the fuel feed line to the high-pressure accumulator has arranged in it a first flow-measuring device (22) and the fuel return line (10) from the high-pressure accumulator has arranged in it a second flow-measuring device (17), which are both connected to a control device (7, 7a, 18, 19) that controls the fuel quantity to be injected per unit time according to the preset by activating the fuel injection valves and has a device (18) for forming the difference between the fuel quantity pumped into the high-pressure accumulator and the fuel quantity returned detected by the second flow-measuring device, which, as the fuel quantity actually injected via the fuel injection valves, is compared by the control device with the preset fuel injection quantity to be controlled, and if there is a difference a signal for indication purposes or for influencing the operation of the fuel injection device is formed.

5. Fuel injection device according to Claim 3, **characterized in that** the control device (7, 7a) has a fuel quantity control device, which receives signals for the load (Q_{K}) demanded and signals for the speed (n) of the internal combustion engine from a speed signal source and by means of which control signals for controlling the electrically controlled injection valves (14) are produced and these signals are fed, for the purpose of detecting the fuel quantity released from the high-pressure accumulator for injection, to the comparison device (18), which furthermore receives signals from a device (19) that is connected to the speed-signal source or to a speed transmitter (15), which at least indirectly determines the driven speed of the high-pressure feed pump, for the purpose of detecting the volume delivered by the feed pump.

6. Fuel injection device according to one of preceding Claims 3-5, **characterized in that** the flow-measuring device has a flow restrictor, which is arranged in the fuel feed or return line and with a measuring device for the pressure drop prevailing at it as a measure of the flow rate.

7. Fuel injection device according to one of preceding Claims 4 to 6, **characterized in that** a hot-film mass sensor is used as the flow-measuring device.

## Revendications

1. Procédé de mise en oeuvre d'un système d'injection de carburant selon lequel le carburant est fourni à haute pression à un accumulateur à haute pression (1), dont la pression est commandée par une soupape de commande de pression (9) et d'où le carburant est pris de manière commandée pour être injecté par au moins un injecteur de carburant (14) par une installation de commande,
**caractérisé en ce que**
pour surveiller l'installation d'injection et détecter un fonctionnement défectueux de celle-ci, on mesure la quantité de carburant fournie à l'accumulateur à haute pression (1) par une première installation de mesure de quantité (22) et par une seconde installation de mesure de quantité (17) à partir de la quantité de carburant de fin de commande pour maintenir la pression dans l'accumulateur à haute pression (1), on compare les valeurs des mesures à celles de l'installation de commande de quantité de carburant pour commander la quantité de carburant prédéterminée pour les injecteurs, et en cas de différence entre elles, on génère un signal pour l'affichage ou pour influencer le fonctionnement de l'installation d'injection de carburant.

2. Procédé selon la revendication 1,
**caractérisé en ce que**
l'installation de mesure qui mesure la quantité de carburant fournie à l'accumulateur à haute pression (1) se compose d'une installation pour saisir la vitesse de rotation d'entraînement de l'arbre d'entraînement de la pompe à haute pression (3) qui fournit le carburant à haute pression avec une quantité d'alimentation géométriquement constante par rotation, la saisie de la valeur de commande de la quantité de carburant à injecter par unité de temps se faisant à partir des signaux de commande de la quantité injectée et la saisie de la pression à maintenir dans l'accumulateur à haute pression (1) se faisant à partir de la quantité de carburant de fin de commande, par une installation de mesure (17) qui mesure la quantité de carburant de fin de commande.

3. Installation d'injection de carburant pour la mise en oeuvre du procédé selon la revendication 2 comprenant une pompe d'alimentation à haute pression (3) qui, par rapport à sa vitesse de rotation d'entraînement, débite avec un débit de carburant constant rapporté à sa vitesse de rotation d'entraînement, dans un accumulateur à haute pression (1) lui-même relié par plusieurs conduites de pression (11) à un injecteur de carburant (14) respectif,
l'alimentation des différents injecteurs de carburant (14) se faisant par des soupapes à commande électrique et l'accumulateur à haute pression (1) étant déchargeable en outre par une conduite de retour de carburant (10) munie d'une soupape de commande de pression (9) commandée en fonction de la pression régnant dans l'accumulateur à haute pression,
**caractérisée en ce que**
la conduite de retour de carburant (10) comporte une installation de mesure de débit (17) reliée à une installation de commande (7, 7a, 18, 19) ayant une installation (19) pour saisir le volume débité par unité de temps par la pompe d'alimentation à haute pression (3),
une installation (7) pour saisir la quantité de carburant injectée dans l'unité de temps, et
une installation de comparaison pour déterminer la différence entre la quantité de carburant fournie à l'accumulateur à haute pression et la somme des quantités de carburant saisies par les installations de mesure de débit et de la quantité de carburant injectée par unité de temps, et pour former un signal d'affichage ou influencer le fonctionnement de l'installation d'injection de carburant en cas de différence.

4. Installation d'injection en carburant pour la mise en oeuvre du procédé selon la revendication 1 comprenant une pompe d'alimentation à haute pression (3) qui fournit le carburant à un accumulateur à haute pression (1) lui-même relié par plusieurs conduites de pression (11) à chaque fois un injecteur de carburant (14),
l'alimentation des différents injecteurs de carburant (14) se faisant par des soupapes à commande électrique et l'accumulateur à haute pression (1) se décharge par une conduite de retour de carburant (10) équipée d'une soupape de commande de pression (9) commandée en fonction de la pression régnant dans l'accumulateur à haute pression,
**caractérisée en ce que**
la conduite d'alimentation en carburant de l'accumulateur à haute pression comprend
- une première installation de mesure de débit (22) et la conduite de retour de carburant (10) partant de l'accumulateur à haute pression,
- une seconde installation de mesure de débit (17), ces deux installations étant reliées à une installation de commande (7, 7a, 18, 19) qui, par la commande des injecteurs de carburant assure la commande de la quantité de carburant à injecter par unité de temps selon la consigne, et
- une installation (18) pour former la différence entre la quantité de carburant fournie par l'accumulateur à haute pression et la quantité de carburant renvoyée, détectée par la seconde installation de mesure de débit, et qui correspond à la quantité de carburant effectivement injectée par les injecteurs, par l'installation de commande, pour être comparée à la quantité de carburant de consigne à commander, et en cas de déviation, un signal est formé pour l'affichage ou pour influencer le fonctionnement de l'installation d'injection de carburant.

5. Installation d'injection de carburant selon la revendication 3,
**caractérisée en ce que**
l'installation de commande (7, 7a) comporte une installation de commande de quantité de carburant qui reçoit des signaux pour la charge demandée (Q_{K}) et des signaux pour la vitesse de rotation (n) du moteur thermique à partir d'une source de signaux de vitesse de rotation, et qui génère les signaux de commande pour commander les injecteurs (14) à commande électrique, et ces signaux sont fournis à une installation de comparaison (18) pour déterminer la quantité de carburant fournie pour l'injection par l'accumulateur à haute pression, et cette installation de comparaison reçoit en outre des signaux d'une installation (19) qui saisit à l'aide de la source de signaux de vitesse de rotation ou d'un générateur de vitesse de rotation (15) au moins indirectement de la vitesse d'entraînement de la pompe à haute pression, pour saisir le volume débité par la pompe d'alimentation.

6. Installation d'injection de carburant selon l'une quelconque des revendications 3 à 5,
**caractérisée en ce que**
l'installation de mesure de débit comporte un organe d'étranglement de débit installé dans la conduite d'alimentation ou de retour de carburant et une installation pour mesurer la chute de pression au niveau de cet organe d'étranglement comme mesure du débit.

7. Installation d'injection de carburant selon l'une quelconque des revendications 4 à 6,
**caractérisée en ce que**
l'installation de mesure de débit est un capteur massique à film chaud.
